# EUROPÄISCHE PATENTSCHRIFT

(11) **EP 0 541 884 B1**
(45) Veröffentlichungstag und Bekanntmachung des Hinweises auf die Patenterteilung: **04.03.1998**
(21) Anmeldenummer: 91890281.8
(22) Anmeldetag: 15.11.1991
(51) Int. Cl.: E01B 9/68

(54) **Gleisoberbau mit Zwischenplatte**
Permanent way with intermediate pad
Voies ferrées avec semelle intermédiaire

(43) Veröffentlichungstag der Anmeldung: 19.05.1993
(73) Patentinhaber: ALLGEMEINE BAUGESELLSCHAFT - A. PORR AKTIENGESELLSCHAFT, 1031 Wien (AT)
(72) Erfinder: Salzmann, Heinrich, A-5020 Salzburg (AT)
(74) Vertreter: Widtmann, Georg, Dipl.-Ing. Dr. techn.

(56) Entgegenhaltungen:
- AT-B- 387 249
- DD-B- 64 820
- DE-A- 2 627 864
- DE-A- 3 611 017
- DE-B- 1 506 535
- DE-B- 2 006 071
- FR-A- 2 086 643
- GB-A- 2 051 187
- GB-A- 2 152 119
- GB-A- 2 154 635

## Beschreibung

Die Erfindung bezieht sich auf einen Gleisoberbau mit Schienen für schienengebundene Fahrzeuge, wobei die Schienen lösbar mit Befestigungsmittel mit Tragplatten verbunden sind und zwischen Schienenfuß und Tragplatte eine Zwischenplatte angeordnet ist.

Der Gleisoberbau unterliegt immer mehr höheren mechanischen Belastungen, die einerseits auf den höher werdenden Achsdruck der Fahrzeuge zurückzuführen sind und auf die insbesondere in letzter Zeit hoch ansteigenden Geschwindigkeiten. So sind Reisegeschwindigkeiten für Personenzüge von 200 und mehr km/h bereits vielerorts realisiert und auch Geschwindigkeiten für Güterzüge mit 120 km/h ebenfalls eingeführt. Mit dieser doppelten Steigerung der Belastung des Gleisoberbaues muß eine besonders sichere und dauerhafte Konstruktion gewählt werden. Weiters muß, um die Lebensdauer eines Gleisoberbaues zu gewährleisten, eine gewisse, wenn auch geringfügige, vertikale Beweglichkeit gegeben sein, d. h. unterhalb der Schiene muß ein elastisch deformierbarer Körper angeordnet sein. Dieser gummielastisch verformbare Körper hat weiters die Aufgabe, die Weiterleitung des Körperschalles von Schiene zum Oberbau zu schwächen. Aus der AT-B-387.249 wird eine derartige elastomere Zwischenplatte bekannt, die über die gesamte Oberfläche verteilt, Durchbrechungen bzw. Sacklöcher aufweist, die ein bestimmtes Mindestvolumen ausmachen sollen. Dadurch soll eine besonders hohe Schalldämmung erreicht werden.

Bei Schienen kommt es nun, und das nicht nur bei Belastungen in Kurven, zu Wankbewegungen, d. h. der Schienenkopf bewegt sich einmal nach links und einmal nach rechts, wodurch es einerseits zu zusätzlichen Belastungen des Gleisoberbaues kommt und anderseits die Räder des Schienenfahrzeuges, und hier insbesondere des Zugfahrzeuges, zu Schwingungen im akustischen Bereich angeregt werden.

Zum Stand der Technik zählt es auch, daß der Mittelbereich einer Unterlagsplatte aus gummielastischem Material unter dem Schienenfuß einen gleichbleibenden höheren Widerstand gegen Verformung als an ihrem Randbereich aufweist. Derartige Unterlagsplatten sind beispielsweise dem DE-B1-2 006 071 oder DE A1-2 032 915 zu entnehmen.

In der GB-A-2 152 119 wird eine Schwelle beschrieben, welche lösbar befestigte Schienen aufweist. Zwischen Schwelle und Schiene ist eine Zwischenplatte zur elektrischen und dynamischen Isolierung der Schiene von der Schwelle vorgesehen. Die Aufgabenstellung bei dieser Patentanmeldung besteht darin, daß die Lebensdauer einer derartigen Zwischenplatte erhöht werden soll. Weiters soll vermieden werden, daß bei einer zu nachgiebigen Zwischenplatte die Schiene aus ihrem Sitz auf der Schwelle bei hoher Beanspruchung herausgedrückt wird. Um die Lebensdauer zu erhöhen, soll die laterale Beweglichkeit der Zwischenplatte erhöht werden, welches Ziel durch Ausnehmungen erreicht werden soll. Das Volumen dieser Ausnehmungen kann so groß sein, daß ein mittlerer bereich vorliegt, welcher kein Material aufweist. Jedenfalls soll die Zwischenplatte so ausgebildet sein, daß die Randbereiche, welche keine Ausnehmungen oder Nuten aufweisen, mit zumindest einem Bereich von 20 mm der Zwischenplatte jeweils unterhalb des Schienenfußes zu liegen kommen.

Die britische Patentanmeldung 2 154 635 bezieht sich ebenfalls auf eine Schwelle mit lösbar befestigten Schienen, wobei zwischen Schienenfuß und Schwelle eine Zwischenplatte mit Ausnehmungen angeordnet ist. Auch hier ist die Aufgabe gestellt, die Lebensdauer der Zwischenplatte zu erhöhen. Die Zwischenplatte weist einen mittleren Bereich auf, welcher Ausnehmungen oder Nuten besitzt, wobei durch dieselben auch die Stcifigkeit erhöht werden soll. Wenn auch dieser Patentanmeldung nicht wörtlich zu entnehmen ist, wie groß die zentrale Ausnehmung sein soll, kann aus den bildlichen Darstellungen erkannt werden, daß der Schienenfuß auch wie in der anderen britischen Patentanmeldung über den zentralen Bereich hinausreicht und somit der zentrale Bereich mit Ausnehmungen und wahrscheinlich geringerer Deformation sich nicht über den gesamten Bereich des Fußes der Schiene erstreckt.

Die vorliegende Erfindung hat sich zur Aufgabe gesetzt, einen Gleisoberbau zu schaffen, der es auch bei gut schalleitenden Materialicn, wie beispielsweise Beton und Stahl, erlaubt, die Weiterleitung des Körperschalles von Schiene zum Gleisoberbau zu dämpfen, eine Beweglichkeit der Schiene in vertikaler Richtung erlaubt und gleichzeitig eine Wankbewegung der Schienen weitgehendst verhindert.

Der erfindungsgemäße Gleisoberbau mit Schienen für schicnengebundene Fahrzeuge, wobei die Schienen mit Befestigungsmittel lösbar, z. B. über Schrauben und Spannklemmen, mit Tragplatten, z. B. Betontragplatten, Stahlschwellen, Spannbetonschwellen, verbunden sind, und zwischen Schienenfuß und Tragplatte zumindest eine gummielastisch verformbare, insbesondere plan-parallele, Zwischenplatte vorgesehen ist, die sich gegebenenfalls seitlich bis über die Schrauben erstreckt, wobei die Zwischenplatte im wesentlichen sich parallel zur Schienenlängsrichtung erstreckende Bereiche unterschiedlicher gummielastischer Verformbarkeit aufweist, und ein mittlerer Bereich, welcher die Normalprojektion des Schienenkopfes umfaßt, quer zur Schienenlängsrichtung gesehen, vorgesehen ist, welcher eine größere gummielastische Verformbarkeit als die anschließenden äußeren Bereiche aufweist, besteht im wesentlichen darin, daß der mittlere Bereich der Normalprojektion des Schienenfußes entspricht und insbesondere eine im wesentlichen gleichbleibende gummielastische Verformbarkeit aufweist.

Eine besonders gute Kraftverteilung und damit auch hohe Lebensdauer des Gleisoberbaues sowie gute Dämpfung ergibt sich dann, wenn die äußcren Bereiche, quer zur Schienenlängsrichtung gesehen, eine vom mittleren Bereich, insbesondere linear, abnehmende gummielastische Verformbarkeit aufweisen.

Die unterschiedliche gummielastische Verformbarkeit kann besonders einfach und gezielt durch Materialschwächungen gebildet sein.

Weisen die die Materialschwächungen bildenden Ausnehmungen im mittleren Bereich ein größeres Volumen auf als die Ausnehmungen in den äußeren Bereichen, so kann unter Beibehaltung einer bestimmten Formgebung der Materialschwächung die unterschiedliche gummielastische Verformbarkeit erhalten werden, wobei im übrigen ein analoges Federungsverhalten der Bereiche vorliegt.

Sind die Materialschwächungen durch Sacklöcher gebildet, so wird einerseits die Gesamtstruktur der Zwischenplatte am wenigsten gestört und anderseits wird ein Eindringen von Verunreinigungen, wie Sand u. dgl., in die Schienenbefestigungskonstruktion vermieden.

Werden die Materialschwächungen durch Nuten, die vorzugsweise zickzackförmig oder mäanderförmig verlaufen,gebildet, so können einerseits bei an sich schmaler Ausführung der Nuten volumsmäßig mehr Materialschwächungen vorgesehen sein, wobei gleichzeitig eine Weitertransport von Verunreinigungen in den Nuten durch die sich andauernd ändernde Richtung der Nuten leicht vermieden werden kann.

In besonderen Fällen können die Bereiche unterschiedlicher gummielastischer Verformbarkeit aus unterschiedlichen Materialien bestehen. So kann beispielsweise ein Strang extrudiert werden, bei dem im Mund einer Strangpresse mehrere Stränge aus einem analogen Material, jedoch unterschiedlich stark vernetztem Material, zusammengefügt werden.

Ist die Zwischenplatte aus zumindest zwei Teilplatten mit unterschiedlicher gummielastischer Verformbarkeit aufgebaut, welche im mittleren Bereich gleichbleibende Dicke und von diesem ausgehend äußere Bereiche mit insbesondere keilförmig zunehmender Dicke des härteren Materials und mit abnehmender, insbesondere keilförmig abnehmender, Dicke des weicheren Materials aufweist, so können derartige Zwischenplatten besonders einfach, beispielsweise durch Extrusion, hergestellt werden, wobei das Federungsverhalten lediglich durch das Dickenverhältnis der mittleren zu den äußeren Bereichen eingestellt werden kann.

Um die Lebensdauer dieser Teilplatten zu erhöhen, können diese miteinander verbunden, z. B. verklebt oder vulkanisiert, sein und gemeinsam eine planparallele Platte bilden. Durch diese Maßnahme wird verhindert, daß zwischen den einzelnen Platten eine gegenseitige dynamische Verschiebung erfolgt, wodurch Wärme erzeugt wird, die eine vorzeitige Zerstörung der Platten bedingen könnten und weiters wird verhindert, daß Verunreinigungen in die Trennfuge eintreten und ebenfalls eine vorzeitige Zerstörung der Platten bedingen.

Weist die Zwischenplatte eine im wesentlichen nicht dehnbare Schicht auf, die parallel zum Schienenfuß orientiert ist, so wird die Hinderung der Wankbewegung der Schiene noch besonders günstig dadurch unterstützt, daß Änderungen im Federungsverhalten durch die Längenänderung vermieden werden können.

Die im wesentlichen nicht dehnbare Schicht kann mit einem im Material der Zwischenplatte eingebetteten Gewebe, insbesondere Stahlgewebe, gebildet sein, wobei aufgrund der besonders hoch entwickelten Technologie, wie sie beispielsweise bei Handläufen für Rolltreppen, Fahrzeugreifen u. dgl. entwickelt wurde, eine besonders einfache Adaption des Produktionsprozesses erlaubt und weiters die Lebensdauer einer derartigen Zwischenplatte besonders einfach erhöht werden kann.

Besteht die im wesentlichen nicht dehnbare Schichte aus einer Stahlplatte, die mit der Zwischenplatte verbunden, z. B. verklebt oder vulkanisiert, ist, so ist einerseits eine besonders einfache Montage möglich, wobei Längenänderungen während einer Belastung besonders günstig vermieden werden können.

Ist die Zwischenplatte aus einem Schaumstoff aufgebaut, dessen Raumgewicht quer zur Schienenlängsrichtung nach außen, insbesondere kontinuierlich, zunimmt, so wird eine Zwischenplatte erhalten, die besonders genau in ihrem Federungsverhalten eingestellt werden kann, da es beispielsweise lediglich erforderlich ist, beim Herstellungsvorgang, beispielsweise beim Strangpressen, eines derartigen Profiles den einzelnen Bereichen unterschiedliche Mengen an porenbildendem Material, beispielsweise Fluorkohlenwasserstoffe, zuzumengen.

Im folgenden wird die Erfindung anhand der Zeichnungen näher erläutert.

Es zeigen:
- Fig. 1: einen erfindungsgemäßen Gleisoberbau im Schnitt,
- Fig. 2: eine Zwischenplatte in Sicht von oben,
- Fig. 3 und 4: die Ansicht von Zwischenplatten von unten,
- Fig. 5: eine Zwischenplatte im Querschnitt,
- Fig. 6: eine Zwischenplatte in der Ansicht von vorne und
- Fig. 7: ein Diagramm über die gummielastische Verformbarkeit.

Der Fig. 1 dargestellte erfindungsgemäße Gleisoberbau im Schnitt weist eine Schiene 1 mit Kopf 2 und Fuß 3 auf. Der Schienenfuß 3 ruht über eine Zwischenlage 4, einer Winkelführungsplatte 5 und einer Zwischenplatte 6 auf der Tragplatte 7 aus Stahlbeton auf. Die Befestigung erfolgt über die Spannklemme 8, welche durch die Schraube 9 niedergehalten ist, die über das Dübel 10 in die Tragplatte eingeschraubt ist. Die Zwischenlage 4 besteht aus einer dünnen gummielastischen Schicht, die planparallel ausgeführt ist und ein vollkommen homogenes Verhalten aufweist. Die Winkelführungsplatten sind aus einem starren Material gebildet, wobei durch Kooperieren der keilförmigen Teile 11 mit entsprechend ausgebildeten Mulden 12 in der Tragplatte ein seitliches Auswandern der Schienen, auch beispielsweise in Kurven, verhindert werden soll.

Die in Fig. 2 dargestellte Zwischenplatte 6 in Draufsicht weist eine Länge von 30 cm, Breite von 17 cm und Höhe von 10 mm auf. Wie deutlich ersichtlich, sind zwei Langlöcher 13 vorgesehen, durch welche die Schrauben 9 bei der Montage hindurchgeführt werden.

Bei der in Fig. 3 dargestellten Zwischenplatte 6, bei welcher die Durchbrechungen 13 der Übersicht halber nicht dargestellt sind, ist ein mittlerer Bereich 14 vorgesehen, der durch zwei strichlierete Linien abgegrenzt, von den beiden äußeren Bereichen 15, angegrenzt wird. Der mittlere Bereich 14 weist Materialschwächungen in Form von Nuten 16 auf, die zickzackförmig mit einheitlicher Tiefe verlaufen. Diese Nuten 16 sind jeweils nicht über die Ränder geführt, sodaß ein Eindringen von Verunreinigungen, wie Sand od. dgl., sicher vermeidbar ist. In den äußeren Bereichen 15 nimmt stufenweise das Volumen der Materialschwächungen ab, indem der Gesamtverlauf der Nuten verringert wird. Ein ähnliches Verhalten kann auch dadurch erreicht werden, daß nicht der Gesamtverlauf verringert wird, sondern lediglich die Tiefe der Nuten variiert wird, wodurch ebenfalls das Volumen der Materialschwächungen im mittleren Bereich größer gehalten werden kann, als in den beiden Randbereichen. Anstelle von zickzackförmigen oder mäanderförmigen Nuten können beispielsweise aus produktionstechnischen Gründen auch in Querrichtung zur Zwischenplatte parallel verlaufende gerade Nuten vorgesehen sein, wobei ein derartiges Produkt besonders leicht durch Extrusion eines Stranges erhalten werden kann, der dann lediglich abgelängt und mit entsprechenden Langlöchern versehen werden muß.

Bei der Zwischenplatte 6 gemäß Fig. 4 sind die Materialschwächungen durch Sacklöcher 17 und 18 gebildet. Der mittlere Bereich 14 weist regelmäßig verteilte Sacklöcher 17 einheitlicher Größe und Tiefe auf. Die äußeren Bereiche 15 weisen Sacklöcher unterschiedlicher Größe auf, wobei die Sacklöcher 17' dasselbe Volumen wie die des mittleren Bereiches 14 aufweisen, wohingegen die Sacklöcher 18 ein geringeres Volumen besitzen. Durch unterschiedliche Durchmesser der Sacklöcher und auch der mengenmäßigen Verteilung kann eine spezifisch erwünschte gummielastische Verformbarkeit erreicht werden. Wenn es erwünscht ist, können auch die Sacklöcher über die gesamte Platte gleichmäßig verteilt sein, wobei in diesem Falle die Tiefe derselben bei gleichem Durchmesser nach außen hin abnehmend in den beiden äußeren Bereichen 15 zu gestalten ist, und im mittleren Bereich die Sacklöcher eine einheitliche Tiefe aufweisen.

Die in Fig. 5 im Schnitt dargestellte Zwischenplatte 6 ist mit zwei Teilplatten 19, 20 aufgebaut, wobei der mittlere Bereich 21 ebenfalls wieder durch strichlierte Linien gegenüber den äußeren Bereichen 22 zeichnerisch abgegrenzt dargestellt ist. In der Platte 20 ist ein Stahlgewebe 23 eingebettet. Die Teilplatte 20 weist eine größere Shore-Härte auf als die Platte 19. Der mittlere Bereich 21 beider Teilplatten ist planparallel ausgeführt und weist dementsprechend eine einheitliche gummielastische Verformbarkeit auf, wohingegen die beidenäußeren Bereiche 22 so ausgebildet sind, daß die der Teilplatte 20 mit größerer Shore-Härte eine nach außen keilförmig zunehmende Dicke aufweist, wohingegen die äußeren Bereiche 22 der aus einem weicheren Material bestehenden Teilplatte 19 nach außen hin eine abnehmende Dicke aufweisen. Die beiden Teilplatten sind miteinander über eine Adhäsionskleberschicht verbunden.

Bei der in Fig. 6 dargestellten Zwischenplatte 6 ist auf einer Stahlplatte 24 ein geschäumtes Material anvulkanisiert, wobei die unterschiedliche gummielastische Verformbarkeit durch den verschiedenen Anteil der Poren in Elastomermaterial erreicht wird.

Wie den Darstellungen besonders deutlich entnehmbar, ist der mittlere Bereich 14, 21 flächengleich dem Schienenfuß 3 ausgebildet, der größer als die Normalprojektion des Schienenkopfes ist, wobei im montierten Zustand der mittlere Bereich 14, 21 unterhalb des Schienenfußes 3 zu liegen kommt.

Die Zwischenplatte kann aus Gummi, Naturgummi, Polyurethan od. dgl. aufgebaut sein.

Das in Fig. 7 dargestellte Diagramm wurde wie folgt erhalten: Die Zwischenplatten mit einer Abmessung von 300 x 170 x 100 mm wurden jeweils mit einem Belastungsstempel mit einer Breite von 15 mm, der parallel zur Seitenkante der Zwischenplatte orientiert war, schrittweise von einer Seitenkante bis zur anderen Seitenkante belastet, wobei jeweils die Kraft gemessen wurde, die erforderlich war, um eine gummielastische Verformung des Bereiches auf 50 % der ursprünglichen Dicke zu erreichen. Wie ersichtlich, ist die Kraft, die für eine derartige Verformung erforderlich ist, von den Außenkanten der beiden äußeren Bereiche b zum mittleren Bereich a kontinuierlich abnehmend ausgebildet, wohingegen eine einheitliche Verformbarkeit im mittleren Bereich gegeben ist.

Eine weitere Möglichkeit zur Bestimmung des Verlaufes der gummielastischen Verformbarkeit besteht darin, daß eine einheitliche Kraft vorgesehen ist, wobei die jeweilige Abnahme der Dicke des gummielastischen Materials bestimmt werden kann. Der Einbau derartiger Zwischenplatten in Versuchsstrecken hat gezeigt, daß Wankbewegungen der Schienen besser vermieden werden können als bei einheitlich ausgebildeten Zwischenplatten, wobei gleichzeitig eine Abnahme der Schallemission der Treibräder von einem schienengebundenen Fahrzeug festgestellt werden konnte.

Als Materialien für den gummielastischen Werkstoff der Zwischenplatte können beispielsweise Gummi, Naturgummi, Polyurethane, Polyvinylchlorid, Polypropylen, Polyäthylen od. dgl. weichgemacht, geschäumt, verschieden vernetzt od. dgl., verwendet werden.

## Patentansprüche

1. Gleisoberbau mit Schienen (1) für schienengebundene Fahrzeuge, wobei die Schienen mit Befestigungsmittel lösbar, z. B. über Schrauben (9) und Spannklemmen (8), mit Tragplatten (7), z. B. Betontragplatten, Stahlschwellen, Spannbetonschwellen, verbunden sind, und zwischen Schienenfuß (3) und Tragplatte (7) zumindest eine gummielastisch verformbare, insbesondere planparallele, Zwischenplatte (6) vorgesehen ist, die sich gegebenenfalls seitlich bis über die Schrauben (9) erstreckt, wobei die Zwischenplatte (6) im wesentlichen sich parallel zur Schienenlängsrichtung erstreckende Bereiche (14, 15, 21, 22) unterschiedlicher gummielastischer Verformbarkeit aufweist, und ein mittlerer Bereich (14, 21), welcher die Normalprojektion des Schienenkopfes (2) umfaßt, quer zur Schienenlängsrichtung gesehen, vorgesehen ist, welcher eine größere gummielastische Verformbarkeit als die anschließenden äußeren Bereiche (15, 22) aufweist, dadurch gekennzeichnet, daß der mittlere Bereich (14, 21) der Normalprojektion des Schienenfußes (3) entspricht und insbesondere eine im wesentlichen gleichbleibende gummielastische Verformbarkeit aufweist.

2. Gleisoberbau mit Zwischenplatte nach Anspruch 1, dadurch gekennzeichnet, daß die äußeren Bereiche (15, 22), quer zur Schienenlängsrichtung gesehen, eine vom mittleren Bereich (14, 21), insbesondere linear, abnehmende gummielastische Verformbarkeit aufweisen.

3. Gleisoberbau mit Zwischenplatte nach Anspruch 1 oder 2, dadurch gekennzeichnet, daß die unterschiedliche gummielastische Verformbarkeit durch Materialschwächungen (16, 17, 18) gebildet ist.

4. Gleisoberbau mit Zwischenplatte nach Anspruch 3, dadurch gekennzeichnet, daß im mittleren Bereich (14, 21) die die Materialschwächungen (16, 17) bildenden Ausnehmungen ein größeres Volumen aufweisen als die Ausnehmungen in den äußeren Bereichen (15, 22).

5. Gleisoberbau mit Zwischenplatte nach Anspruch 3 oder 4, dadurch gekennzeichnet, daß die Materialschwächungen durch Sacklöcher (17, 17', 18) gebildet sind.

6. Gleisoberbau mit Zwischenplatte nach Anspruch 3, 4 oder 5, dadurch gekennzeichnet, daß die Materialschwächungen durch Nuten (16), die vorzugsweise zickzackförmig oder mäanderförmig verlaufen, gebildet sind.

7. Gleisoberbau mit Zwischenplatte nach einem der Ansprüche 1 bis 6, dadurch gekennzeichnet, daß die Bereiche unterschiedlicher gummielastischer Verformbarkeit aus unterschiedlichen Materialien bestehen.

8. Gleisoberbau mit Zwischenplatte nach einem der Ansprüche 1 bis 7, dadurch gekennzeichnet, daß die Zwischenplatte (6) aus zumindests zwei Teilplatten (19, 20) mit unterschiedlicher gummielastischer Verformbarkeit aufgebaut ist, welche im mittleren Bereich (21) gleichbleibende Dicke und von diesem ausgehend äußere Bereiche (22) mit, insbesondere keilförmig, zunehmender Dicke des härteren Materials und mit abnehmender, insbesondere keilförmig abnehmender, Dicke des weicheren Materials aufweist.

9. Gleisoberbau mit Zwischenplatte nach Anspruch 8, dadurch gekennzeichnet, daß die Teilplatten (19, 20) miteinander verbunden, z. B. verklebt, vulkanisiert od. dgl., sind und eine planparallele Platte bilden.

10. Gleisoberbau mit Zwischenplatte nach einem der Ansprüche 1 bis 9, dadurch gekennzeichnet, daß die Zwischenplatte (6) eine im wesentlichen nicht dehnbare Schichte (23, 24), die parallel zum Schienenfuß orientiert ist, aufweist.

11. Gleisoberbau mit Zwischenplatte nach Anspruch 10, dadurch gekennzeichnet, daß die im wesentlichen nicht dehnbare Schichte aus einem im Material der Zwischenplatte eingebetteten Gewebe, insbesondere Stahlgewebe (23), gebildet ist.

12. Gleisoberbau mit Zwischenplatte nach Anspruch 10 oder 11, dadurch gekennzeichnet, daß die im wesentlichen nicht dehnbare Schichte aus einer Stahlplatte (24), die mit der Zwischenplatte verbunden, z. B. verklebt oder vulkanisiert, ist, besteht.

13. Gleisoberbau mit Zwischenplatte nach einem der Ansprüche 1 bis 12, dadurch gekennzeichnet, daß die Zwischenplatte (6) aus einem Schaumstoff aufgebaut ist, dessen Raumgewicht quer zur Schienenlängsrichtung von innen nach außen, insbesondere kontinuierlich, zunimmt.

## Claims

1. Track bed with rails (1) for rail vehicles, whereby the rails are connected detachably by fastening means, e.g. screws (9) and retaining clips (8), to supporting slabs (7), e.g. concrete supporting slabs, steel sleepers, pre-stressed concrete sleepers, and at least one elastically deformable, in particular plane parallel intermediate pad (6) is provided between rail flange (3) and supporting slab (7) and when necessary extends laterally beyond the screws (9), whereby the intermediate pad (6) essentially exhibits portions (14, 15, 21, 22) of different elastic deformability extending parallel to the longitudinal direction of the rails, and a central portion (14, 21) is provided which embraces the normal projection of the rail flange (2), viewed transversely to the longitudinal direction of the rails, and which exhibits a greater elastic deformability than the adjoining outer portions (15, 22), characterised in that the central portion (14, 21) corresponds to the normal projection of the rail flange (3) and in particular exhibits an essentially constant elastic deformability.

2. Track bed with an intermediate pad according to claim 1, characterised in that the outer portions (15, 22), viewed transversely to the longitudinal direction of the rails, exhibit an elastic deformability which declines, in particular linearly, from the central portion (14, 21).

3. Track bed with an intermediate pad according to claim 1 or 2, characterised in that the different elastic deformability is formed by material weakenings (16, 17, 18).

4. Track bed with an intermediate pad according to claim 3, characterised in that in the central portion (14, 21) the recesses forming the material weakenings (16, 17) exhibit a greater volume than the recesses in the outer portions (15, 22).

5. Track bed with an intermediate pad according to claim 3 or 4, characterised in that the material weakenings are formed by blind holes (17, 17', 18).

6. Track bed with an intermediate pad according to claim 3, 4 or 5, characterised in that the material weakenings are formed by slots (16) which preferably run in a zigzag or meandering pattern.

7. Track bed with an intermediate pad according to one of claims 1 to 6, characterised in that the portions of different elastic deformability consist of different materials.

8. Track bed with an intermediate pad according to one of claims 1 to 7, characterised in that the intermediate pad (6) is formed of at least two part pads (19, 20) with different elastic deformability which exhibit a constant thickness in the central portion (21), and outer portions (22) running from the latter with the harder material increasing in thickness, in particular in the form of a wedge, and with the softer material decreasing in thickness, in particular in the form of a wedge.

9. Track bed with an intermediate pad according to claim 8, characterised in that the part pads (19, 20) are connected together, e.g. glued, vulcanised or the like, and form a plane parallel pad.

10. Track bed with an intermediate pad according to one of claims 1 to 9, characterised in that the intermediate pad (6) exhibits a layer (23, 24) which is essentially unextenting and oriented parallel to the rail flange.

11. Track bed with an intermediate pad according to claim 10, characterised in that the essentially unextending layer is formed of a woven fabric, in particular a steel woven fabric (23), embedded in the material of the intermediate pad.

12. Track bed with an intermediate pad according to claim 10 or 11, characterised in that the essentially unextending layer consists of a steel plate (24) which is connected, e.g. glued or vulcanised, to the intermediate pad.

13. Track bed with an intermediate pad according to one of claims 1 to 12, characterised in that the intermediate pad (6) is constructed of a foam material the density of which increases, in particular continuously, transversely to the longitudinal direction of the rails from the inside outwards.

## Revendications

1. Superstructure de voie ferrée comprenant des rails (1) pour des véhicules sur rails, dans laquelle les rails sont, par des moyens de fixation, par exemple par l'intermédiaire de vis (9) et de pinces de serrage (8), reliés de manière détachable à des plaques de support (7), par exemple des plaques de support en béton, des traverses en acier, des traverses en béton précontraint, et dans laquelle au moins une semelle intermédiaire (6) élastiquement déformable comme du caoutchouc, en particulier à faces planes et parallèles, est prévue entre un patin du rail (3) et une plaque de support (7) et s'étend éventuellement latéralement jusqu'au-delà des vis (9), la semelle intermédiaire (6) présentant des zones (14, 15, 21, 22) qui s'étendent sensiblement parallèlement à la direction longitudinale des rails et qui présentent une capacité de déformation élastique différente, une zone centrale (14, 21), qui englobe la projection normale du champignon du rail (2), vu transversalement à la direction longitudinale du rail, et qui présente une capacité de déformation élastique plus grande que les zones extérieures (15, 22) adjacentes, étant prévue, caractérisée en ce que la zone centrale (14, 21) correspond à la projection normale du patin du rail (3) et présente en particulier une capacité de déformation élastique de type caoutchouc, sensiblement constante.

2. Superstructure de voie ferrée à semelle intermédiaire suivant la revendication 1, caractérisée en ce que les zones extérieures (15, 22), vues transversalement à la direction longitudinale du rail, présentent une capacité de déformation élastique qui diminue, en particulier de manière linéaire, à partir de la zone centrale (14, 21).

3. Superstructure de voie ferrée à semelle intermédiaire suivant l'une des revendications 1 et 2, caractérisée en ce que la capacité de déformation élastique différente est formée par des affaiblissements de matière (16, 17, 18).

4. Superstructure de voie ferrée à semelle intermédiaire suivant la revendication 3, caractérisée en ce que les évidements formant les affaiblissements de matière (16, 17) présentent dans la zone centrale (14, 21) un plus grand volume que les évidements dans les zones extérieures (15, 22).

5. Superstructure de voie ferrée à semelle intermédiaire suivant l'une des revendications 3 et 4, caractérisée en ce que les affaiblissements de matière sont formés par des trous borgnes (17, 17', 18).

6. Superstructure de voie ferrée à semelle intermédiaire suivant l'une des revendications 3, 4 et 5, caractérisée en ce que les affaiblissements de matière sont formés par des rainures (16), qui s'étendent de préférence en zigzag ou en méandres.

7. Superstructure de voie ferrée à semelle intermédiaire suivant l'une des revendications 1 à 6, caractérisée en ce que les zones présentant des capacités de déformation élastique différentes sont constituées de différentes matières.

8. Superstructure de voie ferrée à semelle intermédiaire suivant l'une des revendications 1 à 7, caractérisée en ce que la semelle intermédiaire (6) est constituée d'au moins deux semelles partielles (19, 20) qui présentent des capacités de déformation élastique différentes et qui présentent dans la zone centrale (21) une épaisseur constante et, à partir de celle-ci, des zones extérieures (22) avec une épaisseur croissante, en particulier en forme de coin, de la matière la plus dure et une épaisseur décroissante, en particulier en forme de coin, de la matière la plus souple.

9. Superstructure de voie ferrée à semelle intermédiaire suivant la revendication 8, caractérisée en ce que les semelles partielles (19, 20) sont reliées l'une à l'autre, par exemple par collage, vulcanisation ou d'une manière analogue, et forment une plaque à faces planes et parallèles.

10. Superstructure de voie ferrée à semelle intermédiaire suivant l'une des revendications 1 à 9, caractérisée en ce que la semelle intermédiaire (6) présente une couche (23, 24) qui est sensiblement non extensible et qui est orientée parallèlement au patin de rail.

11. Superstructure de voie ferrée à semelle intermédiaire suivant la revendication 10, caractérisée en ce que la couche sensiblement non extensible est formée d'un tissu, en particulier un tissu d'acier (23), noyé dans la matière de la semelle intermédiaire.

12. Superstructure de voie ferrée à semelle intermédiaire suivant l'une des revendications 10 et 11, caractérisée en ce que la couche sensiblement non extensible est constituée d'une plaque d'acier (24), qui est reliée à la semelle intermédiaire, par exemple par collage ou vulcanisation.

13. Superstructure de voie ferrée à semelle intermédiaire suivant l'une des revendications 1 à 12, caractérisée en ce que la semelle intermédiaire (6) est constituée d'une mousse dont le poids spécifique augmente, en particulier de manière continue, transversalement à la direction longitudinale du rail de l'intérieur vers l'extérieur.
